# FASCICULE DE BREVET EUROPEEN

(11) **EP 0 006 813 B1**
(45) Date de publication et mention de la délivrance du brevet: **28.11.1984**
(21) Numéro de dépôt: 79400433.3
(22) Date de dépôt: 27.06.1979
(51) Int. Cl.: B65D 5/32

(54) **Boîte transparente de présentation**
Durchsichtige Schaupackung
Transparent display box

(30) Priorité: 29.06.1978 FR 7819515
(43) Date de publication de la demande: 09.01.1980
(73) Titulaire: DUPUY ENGINEERING S.A. (D.E.S.A.), F-16340 L'Isle d'Espagnac (FR)
(72) Inventeur: Rossollin, Jean-Claude, F-74400 Chamonix (FR)
(74) Mandataire: Bugnon-Hays, Claudine

## Description

La présente invention concerne une nouvelle boîte transparente de présentation.

Diverses techniques ont été proposées jusqu'à ce jour pour la présentation d'objets dans les boîtes transparentes.

La première technique consiste à partir d'une feuille de carton poreux et déposer sur cette feuille l'objet à emballer, après quoi une feuille de matière plastique telle que le polyéthylène est disposée au-dessus de la feuille de carton et de l'objet puis est chauffée de façon à la ramollir ; la feuille de matière plastique est ensuite plaquée sur le carton par aspiration à travers le carton qui est poreux. Il en résulte une feuille de plastique qui colle sur la portion de carton qui entoure ledit objet. Les emballages ainsi obtenus ne peuvent être que suspendus car il n'est pas possible d'aboutir à des formes prismatiques permettant un gerbage des emballages ; de plus, si les objets à emballer sont volumineux, l'emballage est difficile à réaliser et les cadences de conditionnement sont faibles.

Une deuxième technique consiste à partir d'une feuille de carton enduite de vernis thermo- collant, à poser l'objet sur ladite feuille et à souder sur le carton une coque plastique thermoformée enveloppant l'objet à emballer ; de même que dans la technique précédente, il n'est pas possible de gerber les emballages. En outre, dans cette deuxième technique il n'est pas possible d'imprimer la coque plastique qui est thermoformée et donc déformée à chaud.

Il existe des emballages transparents que l'on peut imprimer et qui peuvent être facilement gerbés, ayant généralement une forme parallélépipédique. De tels emballages consistent essentiellement en une découpe réalisée en PVC, collée, puis mise en volume par l'utilisateur ; l'inconvénient majeur de ce type d'emballage est le coût élevé de la matière constituant ledit emballage.

Il est connue du brevet français FR-A-2091327 une boîte prismatique du type réalisée à partir de deux matériaux distincts dont l'un au moins est à la fois transparent et rigide, tel que le PVC, ladite boîte étant composée de deux découpes réalisées à partir desdits matériaux et assemblées par collage ou par scellage, et la découpe réalisée en matériau transparent correspondant à deux faces adjacentes de ladite boîte.

La boîte transparente de présentation selon la présente invention pallie ces divers inconvénients et peut être facilement gerbée, tout en ayant un coût réduit par rapport à la boîte réalisée à partir d'une découpe de PVC.

De façon plus précise, la boîte de présentation selon l'invention, de forme prismatique et comportant au moins trois faces latérales et deux fonds d'extrémité, cette boîte étant constituée de deux découpes de matériaux distincts assemblées l'un à l'autre par collage ou scellage, l'une des découpes étant en une matière plastique rigide et transparente, cette dite découpe étant destinée à constituer au moins deux des faces latérales adjacentes de la boîte, l'autre découpe destinée à former au moins la ou les autres faces latérales de la boîte ainsi qu'au moins un des fonds, étant réalisé en une autre matière, l'une des découpes en matière plastique présentant, à au moins une extrémité de ses parties formant les faces adjacentes de la boîte, des pattes pliées vers l'intérieur de la boîte tandis que l'autre découpe présente, dans le prolongement de sa partie destinée à former au moins une des faces latérales de la boîte, une partie plane exempte de pattes et de mêmes dimensions que la section transversale de la boîte qui est séparée de ladite partie par une amorce de pliage et qui recouvre les pattes d'une des découpes en matière plastique auxquelles elle est fixée par collage ou scellage pour former le fond de la boîte, ledit autre matériau étant muni d'au moins un repli réalisé dans ledit matériau et définissant ainsi au moins deux compartiments dans ladite boîte séparés par la double épaisseur dudit repli.

Selon un mode préférentiel de réalisation, la boîte étant parallélépipédique, du carton constitue la face arrière, le dessus et le dessous de la boîte, du PVC constituant les trois autres faces.

Dans ce qui suit, l'invention est exposée plus en détail à l'aide de dessins représentant plusieurs modes d'exécution.

La figure 1 est une vue en perspective de la boîte selon l'invention, après mise partielle en volume ;
la figure 2 est une vue en coupe de la boîte de l'invention ;
la figure 3 est une vue en coupe de la boîte selon une variante de réalisation de l'invention ;
la figure 4 est une vue en perspective d'une boîte selon l'invention, destinée à être suspendue.

L'une des caractéristiques de l'invention est donc que la boîte est réalisée à partir de deux matériaux distincts, chaque matériau formant une découpe, où l'un au moins des matériaux est transparent, la découpe réalisée en ledit matériau transparent correspondant à au moins deux faces adjacentes de la boîte ; par ailleurs, l'un au moins desdits matériaux est rigide. D'une façon générale la boîte sera prismatique et comprendra outre un dessus, un dessous et n faces latérales, n étant un nombre entier supérieur ou égal à 3.

Dans le cas des figures 1 et 2, n est égal à 4, et la boîte 1 est parallélépipédique ; de plus, le matériau transparent sera ici du PVC rigide et constituera les faces latérales 2, 3, 4. La face arrière 5 ainsi que le dessus 6 et le dessous 7 sont réalisés en carton, et des pattes 8 permettent le collage des faces 2 et 4 sur la face 5. De même deux pattes 9, permettront la fixation du dessus 6 qui comprendra en outre une patte rentrante 10 ; le dessous 7 ne comporte aucune patte et sera collé sur les trois pattes 11 dont est munie la découpe constituant les faces 2, 3, 4. Au niveau du dessus 6 et du dessous 7, il est possible de prévoir toutes les variantes, c'est-à-dire que le dessus 6 et/ou le dessous 7 comprendra aucune, une ou plusieurs pattes rentrantes.

Un avantage supplémentaire de la boîte illustrée à la figure 1 est que la face arrière 5 étant en carton, donc opaque, l'objet emballé dans ladite boîte sera mieux mis en valeur grâce à cette face arrière opaque, ledit objet étant visible par les trois faces transparentes 2, 3, 4.

La face 5 comprendra un repli 12 pouvant atteindre la face 3 et délimitant alors deux compartiments 13 et 14. Diverses modifications sont bien entendu possibles à ce niveau et sont couvertes par le présent brevet ; c'est ainsi qu'il pourra y avoir une pluralité de replis 12 délimitant une pluralité de compartiments dans la boîte. De même, c'est ici la face arrière 5 qui est munie d'un repli, mais suivant la position de la boîte et l'usage que l'on veut en faire de ladite boîte, le ou les replis pourront être situés sur toute face convenable de ladite boîte.

Comme cela a déjà été vu, l'une des découpes peut être réalisée en PVC rigide et l'autre découpe en carton ; ce dernier peut être remplacé par du polystyrène, par exemple blanc, ou bien par une matière plastique thermoformable. C'est cette dernière possibilité qui est illustrée à la figure 3 où la face 5" est thermoformée et est munie de bossages 15 permettant le calage du ou des objets à l'intérieur de la boîte. Les mêmes remarques que précédemment s'appliquent pour les faces 6 et 7 ainsi que pour le nombre des bossages et pour le choix de la face munie desdits bossages.

La figure 4 illustre un autre mode de réalisation de la boîte selon l'invention ladite boîte étant à nouveau parallélépipédique, mais ce mode pouvant s'appliquer à toute autre forme prismatique. Dans cette figure 4, on voit que la face 5 se prolonge en une portion 16 dépassant de la boîte ; suivant la nature du matériau constituant la découpe dont fait partie la portion 16, il sera possible soit de prévoir un trou 17 permettant la suspension de la boîte, soit de préformer cette portion en forme de crochet permettant ladite suspension, soit encore d'adapter à cette portion tout organe permettant une suspension ultérieure.

Le choix de chacun des matériaux constituant les deux découpes dépend bien entendu de l'utilisation de la boîte ; ainsi que cela a déjà été décrit, il est possible d'utiliser du PVC rigide d'une part, et d'autre part du carton, du polystyrène, de la matière plastique thermoformable. De plus, et pour autant que l'un desdits matériaux soit rigide, cas du PVC et des diverses matières précitées, il sera possible d'employer comme autre matériau, un film souple, transparent ou non selon le cas ; de toute façon, l'un au moins des matériaux doit être rigide.

Une fois les matériaux choisis, il faut déterminer la forme de chacune des découpes ; là encore le choix dépendra tout d'abord de la forme souhaitée pour la boîte prismatique triangulaire, parallélépipédique, prismatique quelconque, et ensuite de la répartition des faces transparentes et éventuellement des faces opaques si l'un des matériaux choisis est lui-même opaque. Ainsi dans la figure 1, les trois faces latérales et avant 2, 3, 4 sont transparentes, la face arrière 5, le dessus 6 et le dessous 7 sont opaques. La découpe réalisée en matériau transparent constituera toujours au moins deux faces adjacentes de la boîte selon l'invention.

Le collage ou le scellage des deux découpes n'est pas décrit dans le présent brevet, ces techniques étant classiquement utilisées dans le domaine de l'emballage. De plus, pour des raisons de clarté, les figures 1, 2, 3 représentent des boîtes dont les faces 6 et 7 ne sont pas repliées ; par contre, la figure 4 représente symboliquement une boîte fermée, les diverses pattes étant omises également pour des raisons de clarté.

## Revendications

1. Boîte prismatique (1) pour la présentation d'objets, comportant au moins trois faces latérales (3, 4, 5) et deux fonds d'extrémité (6, 7), cette boîte (1) étant constituée de deux découpes (5, 6, 7 et 2, 3, 4) de matériaux distincts assemblées l'une à l'autre par collage ou scellage, l'une des découpes (2, 3, 4) étant en une matière plastique rigide et transparente, cette dite découpe (2, 3, 4) étant destinée à constituer au moins deux des faces latérales adjacentes (2, 3, 4) de la boîte (1), l'autre découpe (5, 6, 7) destinée à former au moins la ou les autres faces latérales de la boîte ainsi qu'au moins un des fonds, étant réalisé en une autre matière, l'une des découpes (2, 3, 4) présentant, à au moins une extrémité de ses parties formant les faces adjacentes de la boîte, des pattes pliées (8) vers l'intérieur de la boîte (1) tandis que l'autre découpe (5, 6, 7) présente, dans le prolongement de sa partie (5) destinée à former au moins une des faces latérales de la boîte (1), une partie plane (6, 7) de mêmes dimensions que la section transversale de la boîte qui est séparée de ladite partie (5) par une amorce de pliage et qui recouvre les pattes (9, 11) de l'une des découpes en matière plastique (2, 3, 4) auxquelles elle est fixée par collage ou scellage pour former le fond de la boîte, caractérisée en ce que ledit autre matériau (5) est muni d'au moins un repli (12) réalisé dans ledit matériau définissant ainsi au moins deux compartiments (13, 14) dans ladite boîte séparés par la double épaisseur dudit repli.

2. Boîte selon la revendication 1, caractérisée en ce que les deux extrémités des faces transparentes et rigides (2, 3, 4) sont munies de pattes préformées pliées à 90° (9, 11) sur lesquelles sont collés directement les deux fonds (6, 7) de ladite boîte (1).

3. Boîte selon la revendication 1, caractérisée en ce que l'autre matériau (5, 6, 7) est un film synthétique souple.

4. Boîte selon la revendication 1, caractérisée en ce que l'autre matériau (5, 6, 7) est du carton.

5. Boîte selon la revendication 1, caractérisée en ce que l'autre matériau (5, 6, 7) est une matière plastique thermoformable.

6. Boîte selon la revendication 5, caractérisée en ce que ladite matière plastique thermoformable (5") définit des bossages (15) servant de cales pour le ou les objets destinés à être emballés.

7. Boîte selon l'une quelconque des revendications 1 à 6, caractérisée en ce que l'une des découpes (2, 3, 4 ou 5, 6, 7) est prévue de façon à laisser dépasser de la boite une portion (16) destinée à assurer la suspension de ladite boîte (1) sur un présentoir.

8. Boîte selon la revendication 7, caractérisée en ce que ladite portion constitue un prolongement (16) de ladite face arrière (5).

## Claims

1. A prismatic display box (1) comprising at least three side walls (3, 4, 5) and two end walls (6, 7), the box (1) being made of two blanks (5, 6, 7 and 2, 3, 4) of different materials assembled by gluing or scealing on of the blanks (2, 3, 4) being of a transparent rigid material and forms at least two of side walls (2, 3, 4) of the box (1), the other blank (5, 6, 7) forming the other side wall or walls and at least on of the end walls is made of a different material, one of the blanks (2, 3, 4) comprising at least at one end of its parts forming the adjacent side walls flaps (8) bent in the inside direction of the box (1) while the other blank (5, 6, 7) comprises in the prolongation of its parts forming at least one of the side walls of the box (1) a planor part (6, 7) of dimensions equal to those of the cross section of the box and which is separated from part (5) by a creaseline and overlays the flaps (9, 10) of the plastic blank (2, 3, 4) on which it is fixed by gluing or scealing, characterized in that said other material (5) comprises at least on fold (12) divising the box into two compartments (13, 14) separated from each other by the double wall of said fold.

2. Box as claimed in claim 1, characterized in that the two ends of the transparent and rigid walls (2, 3, 4) comprise preformed flaps bent about an angle of 90° (9, 11) which are glued directly to the two bottom walls (6, 7) of the box (1).

3. Box as claimed in claim 1, characterized in that the other material (5, 6, 7) is a flexible plastic film.

4. Box as claimed in claim 1, characterized in that the other material is cardboard.

5. Box as claimed in claim 1, characterized in that the other material (5, 6, 7) is a plastic heat transformable material.

6. Box as claimed in claim 5, characterized in that the plastic transformable material (5") comprises embossed parts (15) for positioning the goods to be packed.

7. Box as claimed in one of the claims 1 to 6, characterized in that one of the blanks (2, 3, 4 or 5, 6, 7) comprises a part (16) extending beyond the box (1) for hanging the box on a display device.

8. Box as claimed in claim 7, characterized in that said part (16) is formed by an extension of said back wall (5).

## Patentansprüche

1. Prismatische Schal< hschachtel (1) bestehen aus mindenstens drei Seitenflächen (3, 4, 5) und zwei Endflächen (6, 7) und aus zwei Zuschnitten (5, 6, 7 und 2, 3, 4) aus verschiedenen Materialien hergestellt, die durch Verklebung oder Versiegelung miteinander verbunden sind und von denen eine (2, 3, 4) aus einem steifen durchsichtigen Kunststoff besteht und mindestens zwei nebeneinander liegende Seitenflächen (2, 3, 4) der Schchtel (1) bilded, während der andere (5, 6, 7) der die andere oder anderen Seitenflächen und mindestens eine der Endflächen bildet, aus einem anderen Werkstoff besteht, einer der Zuschnitte hat an mindestens einem der Enden seinet die Seitenflächen bildenden Teil nach innen umgebogene Lappen (8) während der andere Zuschnitt (5, 6, 7) in der Verlängerung seines mindestens eine Seitenfläche der Schachtel bildenden Teils (5) ein flaches Stück (6, 7) aufweist, das dieselben Ausmasse wie der Querschmitt der Schachtel hat vom Teil (5) durch ein Faltlime getrennt ist, die Lappen (9, 11) eines der Kunststoff Zuschnitte (2, 3, 4) überdeckt und mit diesen verklebt oder versiegelt ist, um den Boden der Schachtel zu bilden, dadurch gekennzeichnet, dass der Zuschnitt aus anderen Material (5) mindestens eine Faltung (12) aufweist, die die Schachtel in mindestens zwei kammern (13,14) teilt, die durch die beiden Seiten der Faltung von einander getrennt sind.

2. Schachtel nach Anspruch 1, dadurch gekennzeichnet, dass die steiten und dursichtigen Flächen (2, 3, 4) an ihren Enden vorgeformte Lappen (9, 11) aufweisen, die um 90 gebogen sind und auf welche die beiden Bodenflächen (6, 7) der Schachtel (1) verklebt werden.

3. Schachtel nach Anspruch 1, dadurch gekennzeichnet, dass das andere Material (5, 6, 7) ein weicher Kunstoffilm ist.

4. Schachtel nach Anspruch 1, dadurch gekennzeichnet, dass das andere Material (5, 6, 7) Karton ist.

5. Schachtel nach Anspruch 1, dadurch gekennzeichnet, dass das andere Material (5, 6, 7) heiss verformbarer Kunststoff ist.

6. Schachtel nach Anspruch 5, dadurch gekennzeichnet, dass der heiss verformbare Kunststoff (5") Wellungen (15) aufweist zum Festlegen der verpackten Gegenstände.

7. Schachtel nach einem der Ansprüche 1 bis 6, dadurch gekennzeichnet, dass einer der Zuschnitte (2, 3, 4 oder 5, 6, 7) so angelegt ist, dass sich ein Teil (16) über die Schachtel herauserstreckt zum Aufhängen der Schachtel (1) an einen Schauhgestell.

8. Schachtel nach Anspruch 7, dadurch gekennzeichnet, dass der Teil (16) durch eine Verlängerung der hinteren Fläche (5) gebildet wird.
